# EUROPÄISCHE PATENTSCHRIFT

(11) **EP 1 188 858 B1**
(45) Veröffentlichungstag und Bekanntmachung des Hinweises auf die Patenterteilung: **31.03.2004**
(21) Anmeldenummer: 01118184.9
(22) Anmeldetag: 27.07.2001
(51) Int. Cl.: D21G 1/00

(54) **Kalander**
Calender
Calandre

(30) Priorität: 24.08.2000 DE 10041651
(43) Veröffentlichungstag der Anmeldung: 20.03.2002
(73) Patentinhaber: Voith Paper Patent GmbH, 89522 Heidenheim (DE)
(72) Erfinder: Schneid, Josef, 88267 Vogt (DE)
(74) Vertreter: Knoblauch, Andreas, Dr.-Ing.

(56) Entgegenhaltungen:
- EP-A- 0 972 877
- DE-A- 19 534 911
- DE-C- 19 832 214

## Beschreibung

Die Erfindung bezieht sich auf einen Kalander mit einem Walzenstapel, der mindestens vier Walzen aufweist, deren Achsen in einer zur Horizontalen geneigten Stapelebene liegen, wobei zumindest die zwischen den Endwalzen befindlichen Mittelwalzen an Hebeln gelagert sind, an denen Kraftgeber angreifen.

Ein solcher Kalander ist aus DE 195 34 911 C2 bekannt. Die Schrägstellung des Walzenstapels hat unter anderem den Vorteil, daß das Gewicht der Mittelwalzen (Eigengewicht und überhängende Gewichte) zu etwa 30% entlastet ist. Die Hebel stehen etwa senkrecht zur Stapelebene. Sie sind um einen begrenzten Winkel schwenkbar, der eine Walzentrennung und den Ersatz einer Walze durch eine Walze anderen Durchmessers erlaubt. Die Kraftgeber sind Kolben-Zylinder-Einheiten, mit denen ein weiterer Teil der Gewichte der Mittelwalzen kompensiert werden kann. Diese Kraftgeber bilden auch ein bei der Walzentrennung wirksames Dämpfungsglied.

Der Erfindung liegt die Aufgabe zugrunde, einen Kalander der eingangs beschriebenen Art anzugeben, der weitere Kompensationsmöglichkeiten bietet.

Diese Aufgabe wird erfindungsgemäß dadurch gelöst, daß die Hebel in Kompensations-Winkelstellungen schwenkbar sind, die mehr als 10° von der Senkrechten zur Stapelebene abweichen.

In Abhängigkeit von der jeweiligen Kompensations-Winnkelstellung übernehmen die Hebel einen wählbaren Anteil der Mittelwalzengewichte, so daß sich bei geschlossenem Walzenstapel eine zusätzliche Beeinflussungsmöglichkeit ergibt. Dies gilt insbesondere für eine positive Gewichts-Kompensation, die es erlaubt, eine weitgehende oder vollständige Kompensation der Mittelwalzengewichte zu erzielen, dabei aber die Kraftgeber klein zu halten, weil sie keine Mittelwalzengewichte oder nur einen kleinen Teil davon ausgleichen müssen und bei der Schnellabsenkung als Dämpfungsglied dienen sollen.

Da die Winkelabweichung von der Senkrechten zur Stapelebene größer als 10° ist, befinden sich die Kompensations-Winkelstellungen außerhalb der bisher üblichen Arbeitsstellungen der Hebel. In aller Regel beträgt die maximale Abweichung der Winkelstellung von der Senkrechten zur Stapelebene mehr als 20°. Besonders bevorzugt ist eine maximale Abweichung von mehr als 30°.

Günstig ist es auch, daß sich die Schwenkachsen der Hebel unterhalb der zugehörigen Walzenachsen befinden. Hier werden die Kompensationskräfte weitgehend als Druckspannungen im Hebel abgeleitet.

Es empfiehlt sich, daß in den Kompensations-Winkelstellungen die vertikale Komponente der Hebel größer ist als die horizontale Komponente. Hiermit läßt sich die größte Eigengewichts-Kompensation über die Hebel erreichen.

Bei einem bevorzugten Ausführungsbeispiel ist dafür gesorgt, daß die Stapelebene um etwa 45° zur Horizontalen geneigt ist und die Hebel bis in eine etwa vertikale Stellung schwenkbar sind. Auf diese Weise läßt sich das Mittelwalzengewicht praktisch vollkommen kompensieren.

Zweckmäßigerweise sind auch die Endwalzen an Hebeln gelagert. Auf diese Weise kann der Walzenstapel unter Verschwenken sämtlicher Hebel parallel zu sich verlagert werden.

Auch wenn Walzen unterschiedlichen Durchmessers verwendet werden, ist der Querversatz der Walzen in den meisten Fällen zu vernachlässigen. Anderenfalls kann man eine Korrektur dadurch vornehmen, daß die Länge der Hebel änderbar ist oder daß die Schwenkachsen der Hebel verlagerbar sind.

Die Erfindung wird im folgenden anhand eines bevorzugten Ausführungsbeispiels in Verbindung mit der Zeichnung näher beschrieben. Hierin zeigen:
- Fig. 1: eine schematische Darstellung eines erfindungsgemäßen Kalanders in einer mittleren Betriebsposition,
- Fig. 2: den Kalander der Fig. 1 in einer hohen Betriebsposition,

- Fig. 3: den Kalander der Fig. 1 in einer niedrigen Betriebsposition,
- Fig. 4: einen Hebel mit veränderbarer Länge und
- Fig. 5: einen Hebel mit veränderbarer Schwenkachse.

Der Kalander der Fig. 1 besitzt einen Ständer 1, der einen Walzenstapel 2 trägt, dessen Stapelebene E in einem Winkel von 45° zur Horizontalen verläuft.

Der Stapel besteht aus einer oberen Endwalze 3 und einer unteren Endwalze 4 sowie drei Mittelwalzen 5, 6 und 7. Das Lagergehäuse 8 der oberen Endwalze 3 ist an einem Widerlager des Ständers 1 abgestützt. Das Lagergehäuse 9 der unteren Endwalze 4 ist am Ständer 1 geführt. Eine Belastungsvorrichtung in Form einer Kolben-Zylinder-Einheit 10 greift am Lagergehäuse 9 der unteren Endwalze 4 an und drückt den Stapel nach oben gegen das Widerlager des Ständers.

Die Mittelwalzen 5, 6 und 7 werden an ihren Enden je von einem Hebel 11 getragen, der um eine Schwenkachse 12 des Ständers 1 schwenkbar ist. Die Hebel 11 sind doppelarmig und werden durch Kraftgeber 13 in der Form von Kolben-Zylinder-Einheiten, belastet.

In Fig. 3 stehen die Hebel 11 mit ihren den Mittelwalzen benachbarten Enden etwa senkrecht zur Stapelebene E. Dies hat zur Folge, daß in der Stapelebene lediglich etwa 70 % des Gewichts (Eigengewicht und überhängende Gewichte) der darüber liegenden Walzen wirksam sind. Eine derartige Betriebsweise eines Kalanders ist an sich bekannt.

Nehmen die Hebel 11 eine Lage gemäß Fig. 1 ein, ergibt sich zwischen der Senkrechten S zur Stapelebene E und dem Hebel ein Winkel α von 17°. Dies entspricht einer Neigung zur Vertikalen von 28° und entspricht einer Kompensation der Walzengewichte von etwa 50 %.

Betrachtet man die Situation in Fig. 2, so ist der Hebel 11 noch weiter verschwenkt. Er bildet mit der Senkrechten S zur Stapelachse E einen Winkel α von 35°. Der Hebel 11 bildet daher mit der Vertikalen einen Winkel von 10°, was zu einer Gewichtskompensation von rund 80 % führt.

Man sieht daraus, daß durch Verschwenken der Grundstellung der Hebel 11 ein wählbarer Prozentsatz des Eigengewichts der darüber befindlichen Walzen kompensiert werden kann.

In Fig. 2 ist angedeutet, daß auch die beiden Endwalzen 3 und 4 an gleichartigen Hebeln 14 gelagert sein können. Beim Verschwenken der Hebel 11 aller Walzen wird daher der Stapel als Ganzes versetzt.

Wenn die Walzen des Stapels unterschiedlichen Durchmesser besitzen und deren Hebel 11 verschwenkt werden, kann es zu einem unterschiedlichen Querversatz einzelner Walzen kommen. Dieser läßt sich durch eine Änderung der Länge des Hebels 111, gemessen von der Schwenkachse 112 bis zur Walzenachse 115 ausgleichen, wobei als Verstellglied beispielsweise eine Teleskopvorrichtung 116 verwendet werden kann.

Eine Alternative besteht darin, die Schwenkachse 212 des Hebels 211 durch Verwendung eines Exzenters 217 zu verändern. Die Größe des Drehwinkels 218 des Exzenters bestimmt den Kompensations-Querversatz.

Die Stapelebene E kann auch andere Winkel als 45° zur Horizontalen einnehmen.

## Patentansprüche

1. Kalander mit einem Walzenstapel, der mindestens vier Walzen aufweist, deren Achsen in einer zur Horizontalen geneigten Stapelebene liegen, wobei zumindest die zwischen den Endwalzen befindlichen Mittelwalzen an Hebeln gelagert sind, an denen Kraftgeber angreifen, **dadurch gekennzeichnet, daß** die Hebel (11) in Kompensations-Winkelstellungen schwenkbar sind, die mehr als 10° von der Senkrechten (S) zur Stapelebene (E) abweichen.

2. Kalander nach Anspruch 1, **dadurch gekennzeichnet, daß** die maximale Abweichung mehr als 30° beträgt.

3. Kalander nach Anspruch 1 oder 2, **dadurch gekennzeichnet, daß** sich die Schwenkachsen (12) der Hebel (11) unterhalb der zugehörigen Walzenachsen befinden.

4. Kalander nach einem der Ansprüche 1 bis 3 **dadurch gekennzeichnet, daß** in den Kompensations-Winkelstellungen die vertikale Komponente der Hebel (11) größer ist als die horizontale Komponente.

5. Kalander nach einem der Ansprüche 1 bis 4 **dadurch gekennzeichnet, daß** die Stapelebene (E) um etwa 45° zur Horizontalen geneigt ist und die Hebel (11) bis in eine etwa vertikale Stellung schwenkbar sind.

6. Kalander nach einem der Ansprüche 1 bis 5, **dadurch gekennzeichnet, daß** auch die Endwalzen (3, 4) an Hebeln (14) gelagert sind.

7. Kalander nach einem der Ansprüche 1 bis 6 **dadurch gekennzeichnet, daß** die Länge der Hebel (111) änderbar ist.

8. Kalander nach einem der Ansprüche 1 bis 7 **dadurch gekennzeichnet, daß** die Schwenkachsen (212) der Hebel (211) verlagerbar sind.

## Claims

1. Calender with a stack of rolls, which comprises at least four rolls whose axes lie in a stack plane inclined with respect to the horizontal, at least the intermediate rolls located between the end rolls being mounted on levers on which force transmitters act, **characterized in that** the levers (11) can be pivoted into compensation angle positions which differ by more than 10° from the perpendicular (S) to the stack plane (E).

2. Calender according to Claim 1, **characterized in that** the maximum deviation is more than 30°.

3. Calender according to Claim 1 or 2, **characterized in that** the pivot axes (12) of the levers (11) are located underneath the associated roll axes.

4. Calender according to one of Claims 1 to 3,
**characterized in that**, in the compensation angle positions, the vertical component of the levers (11) is greater than the horizontal component.

5. Calender according to one of Claims 1 to 4,
**characterized in that** the stack plane (E) is inclined by about 45° with respect to the horizontal, and the levers (11) can be pivoted until in an approximately vertical position.

6. Calender according to one of Claims 1 to 5, **characterized in that** the end rolls (3, 4) are also mounted on levers (14).

7. Calender according to one of Claims 1 to 6, **characterized in that** the length of the levers (111) can be changed.

8. Calender according to one of Claims 1 to 7, **characterized in that** the pivot axes (212) of the levers (211) can be displaced.

## Revendications

1. Calandre comprenant un empilement de cylindres qui présente au moins quatre cylindres, dont les axes se trouvent dans un plan d'empilement incliné par rapport à l'horizontale, au moins les cylindres intermédiaires se trouvant entre les cylindres d'extrémité étant montés sur des leviers sur lesquels viennent en prise des générateurs de force, **caractérisée en ce que** les leviers (11) peuvent pivoter dans des positions angulaires de compensation, qui s'écartent de plus de 10° de la perpendiculaire (S) au plan d'empilement (E).

2. Calandre selon la revendication 1, **caractérisée en ce que** l'écart maximal est supérieur à 30°.

3. Calandre selon la revendication 1 ou 2, **caractérisée en ce que** les axes de pivotement (12) des leviers (11) se trouvent sous les axes des cylindres associés.

4. Calandre selon l'une quelconque des revendications 1 à 3, **caractérisée en ce que** dans les positions angulaires de compensation, la composante verticale des leviers (11) est supérieure à la composante horizontale.

5. Calandre selon l'une quelconque des revendications 1 à 4, **caractérisée en ce que** le plan d'empilement (E) est incliné d'environ 45° par rapport à l'horizontale et les leviers (11) peuvent pivoter jusque dans une position approximativement verticale.

6. Calandre selon l'une quelconque des revendications 1 à 5, **caractérisée en ce que** les cylindres d'extrémité (3, 4) sont également montés sur des leviers (14).

7. Calandre selon l'une quelconque des revendications 1 à 6, **caractérisée en ce que** la longueur des leviers (111) est variable.

8. Calandre selon l'une quelconque des revendications 1 à 7, **caractérisée en ce que** les axes de pivotement (212) des leviers (211) sont réglables.
